# EUROPÄISCHE PATENTSCHRIFT

(11) **EP 1 137 038 B1**
(45) Veröffentlichungstag und Bekanntmachung des Hinweises auf die Patenterteilung: **16.05.2007**
(21) Anmeldenummer: 01106654.5
(22) Anmeldetag: 16.03.2001
(51) Int. Cl.: H01H 73/04

(54) **Schaltwelleneinheit für einen Schalter**
Switching shaft unit for a switch
Unité d'arbre de commande pour un interrupteur

(30) Priorität: 17.03.2000 DE 10013160
(43) Veröffentlichungstag der Anmeldung: 26.09.2001
(73) Patentinhaber: AEG Niederspannungstechnik GmbH & Co. KG, 24534 Neumünster (DE)
(72) Erfinder: Bauer, Rolf-Dieter, 24211 Rastorf (DE)
(74) Vertreter: TBK-Patent

(56) Entgegenhaltungen:
- EP-A- 0 889 498
- WO-A-01/06530
- WO-A-99/62092
- US-A- 5 310 971
- US-B1- 6 310 307

## Beschreibung

Die Erfindung bezieht sich auf eine Schaltwelleneinheit für einen Schalter gemäß dem Oberbegriff von Anspruch 1.

Aus der früheren Deutschen Patentanmeldung Nr. 19903911.9 ist eine Schaltwelleneinheit bekannt, die in einem in Fig. 5 gezeigten Schalter 1 eingebaut ist. Dieser Schalter 1 hat einen beweglichen Kontakt 2, der drehbar auf der Achse 3 einer Schaltwelle 4 gelagert ist und mit dieser zusammen eine Schaltwelleneinheit bildet. Die Schaltwelle 4 ist selbst in einem nicht dargestellten Polbahngehäuse gelagert und hat zwei diametral gegenüberliegende Satellit-Achsen 5 und 6, die bei einer Drehung der Schaltwelle 4 um die Achse 3 mitgedreht werden. Die Achse 5 ist der Angriffspunkt für einen Gelenkmechanismus 7, der mit einem Klinkenhebel 8 verbunden ist. Der Klinkenhebel 8 ist auf einer am Schaltergehäuse 9 positionierten Achse 10 schwenkbar gelagert und wird bei einem Überstrom bzw. Kurzschluß von einem Schaltschloß 11 freigegeben, um den in Fig. 5 gezeigten getrennten Zustand des Kontaktes 2 zu ermöglichen. Der Schaltschloß 11 ist seinerseits durch einen um eine Drehachse 12 schwenkbaren Auslösehebel 13 betätigbar.

Ferner ist aus der Druckschrift WO 99/62092 A eine Schaltwelleneinheit bekannt, bei der ein S-förmig ausgebildetes Kontaktelement vorgesehen ist. Das Kontaktelement wird dabei von einem Vorspannelement und einem von diesem betätigten, im Bereich der Scheitel des Kontaktelements angreifenden Gelenkelement in Schließrichtung und beim Überschreiten eines Totpunkts in die Öffnungsrichtung beaufschlagt. Außerdem ist bei dieser bekannten Bauart an dem Kontaktelement eine Steuerkontur vorgesehen.

Es ist die Aufgabe der Erfindung, eine verbesserte Schaltwelleneinheit zu schaffen, bei der ein mögliches Zurückprallen der Kontakthebel über den Totpunkt hinaus vermieden werden kann.

Die Aufgabe wird durch eine Schaltwelleneinheit mit den Merkmalen von Anspruch 1 gelöst. Vorteilhafte Weiterbildungen der Erfindung sind in den abhängigen Ansprüchen angegeben.

Die Erfindung wird im folgenden anhand eines Ausführungsbeispiels unter Bezugnahme auf Zeichnungen näher erläutert.
Es zeigen:
- Fig. 1:: eine isolierte Schnittdarstellung einer Schaltwelleneinheit gemäß der Erfindung;
- Fig. 2:: eine perspektivische Darstellung der in Fig. 1 gezeigten Schaltwelleneinheit;
- Fig. 3:: eine vereinfachte Schnittdarstellung der in Fig. 1 gezeigten Schaltwelleneinheit im geschlossenen Zustand des Kontakts;
- Fig. 4:: eine vereinfachte Schnittdarstellung der in Fig. 1 gezeigten Schaltwelleneinheit im geöffneten Zustand des Kontakts; und
- Fig. 5:: einen herkömmlichen Schalter mit einer darin eingebauten Schaltwelleneinheit.

Eine in den Figuren 1 und 2 gezeigte Schaltwelleneinheit hat ein Kontaktelement 2, das auf einer Achse 3 gelagert und S-förmig ausgebildet ist. Das Kontaktelement 2 ist in einem im Körper 4 der Schaltwelleneinheit mittig ausgebildeten Schlitz 15 aufgenommen. Am Umfang des Schaltwellenkörpers 4 sind zwei diametral zueinander angeordnete Schlitze 17 ausgebildet, in denen sich zwei parallel zueinander erstreckende Stifte 19 aufgenommen sind. An ihren gegenüberliegenden Enden sind die Stifte 19 mit jeweils einer Feder 18 gegeneinander und somit gegen die Böden der Schlitze 17 beaufschlagt. Die Feder befinden sich auf der Außenseite des trommelartigen Schaltwellenkörpers 4 und sind daher nur in der Darstellung der Fig. 2 zu erkennen.

Im Bereich der Scheitel des S-förmigen Kontaktelements 2 ist jeweils eine das Kontaktelement 2 durchsetzende Gelenkachse 21 vorgesehen, auf der ein Paar seitlich am Kontaktelement angebrachte Gelenkelemente bzw. Laschen 23 mit ihrem ersten Ende drehbar gelagert sind. An ihrem zweiten Ende weisen die Laschen 23 Ausnehmungen 22 auf, in denen die Stifte 19 eingreifen. Dabei sind die Positionen der zueinander gespannten Stifte 19 und der Gelenkachsen 21 so gewählt, dass die Stifte 19 wegen einer Abstützung auf den Gelenkelementen 23 im geschlossenen Zustand des Kontaktelements 2 die Böden der Schlitze 17 nicht erreichen können und dadurch ein Drehmoment auf das Kontaktelement 2 ausüben. Dieses Drehmoment hält das Kontaktelement im geschlossenen Zustand.

Im Bereich der Scheitel des Kontaktelements 2 sind symmetrisch zueinander identisch verlaufende Steuerkonturen 25 ausgebildet, die in bestimmten im folgenden noch zu erläuternden Öffnungspositionen des Kontaktelements 2 mit den Stiften 19 in Anlage bringbar sind. Bei dem in Fig. 1 gezeigten Ausführungsbeispiel ist die Steuerkontur 25 durch zwei aufeinanderfolgende Erhebungsstufen gebildet. Auf diesen Erhebungsstufen ist in Fig. 1 die entsprechende imaginäre Position des Stiftes 19 zur Verdeutlichung der im folgenden beschriebene Funktionsweise der Steuerkontur eingezeichnet.

Zur Aufnahme ihrer Funktion wird die Schaltwelleneinheit in das in Fig. 5 gezeigte Gehäuse eines Leistungsschalters montiert. In diesem Zustand ist der Körper 4 der Schaltwelle im wesentlichen unbeweglich, wobei im geschlossenen Zustand der Kontakte, wie in den Figuren 1 bis 3 gezeigt, das Kontaktelement 2 durch die zueinander gespannten Stifte 19 unter Zwischenschaltung der Gelenkelemente 23 gegen die Kontaktleiter 27 gedrückt wird. Unter den normalen Bedingungen des Ein- und Ausschaltens des Leistungsschalters wird das Kontaktelement 2 um einen solchen Winkel gedreht, der über den mit der Linie A in Fig. 1 gekennzeichneten Totpunkt nicht hinausgeht. Erst unter Kurzschlussbedingungen ist der Schwung des Kontaktelements 2 ausreichend, um das durch die oben genannten Federn 18 erzeugte entgegenwirkende Drehmoment zu überwinden und somit die Totpunktlinie A zu überschreiten. Nach dem Überschreiten der Totpunktlinie A ist eine Rückführung des Kontaktelements 2 in den geschlossenen Kontaktzustand nicht mehr möglich, weil das durch die Feder 18 verursachte Drehmoment nunmehr in die entgegengesetzte Richtung, d.h. in Öffnungsrichtung wirkt. Demzufolge verbleibt das Kontaktelement in der in Fig. 4 gezeigten offenen Stellung.

Mit der in Fig. 1 und 2 gezeigten Steuerkontur 25 wird außerdem bewirkt, dass das Kontaktelement 2 bereits kurz vor dem Erreichen der Totpunktlinie A mit der ersten Erhebung 28 der Steuerkontur 25 in Anlage mit den Stiften 19 gelangt und dadurch die Funktion des Angriffspunkts für das von den Stiften 19 ausgeübte rückführende Drehmoment übernimmt. Der dadurch plötzlich entstehende längere Hebel am Kontaktelement 2 bewirkt bei gleichbleibender Federkraft ein stark ansteigendes rückführendes Drehmoment und somit eine verstärkte Abbremsung des bei einem stärkeren Überstrom in Richtung des Uhrzeigersinns in Fig. 1 beschleunigten Kontaktelements 2.

Die zweistufige Steuerkontur 25 bewirkt mit der zweiten Stufe 29, auf der die imaginäre Lage des Stiftes 19 in Fig. 1 mit dem Bezugszeichen C gekennzeichnet ist, dass das Kontaktelement 2 bei einer zu großen Beschleunigung über den Totpunkt A hinaus dadurch abgebremst wird, dass die Stifte 19 beim Erreichen der zweiten Stufe geringfügig auseinandergedrückt werden. Diese Belastung der Stifte 19 wirkt dem nach Überschreitung des Totpunkts ansteigenden und im Uhrzeigersinn wirkenden Drehmoment entgegen, so dass das Kontakthebel 2 abgebremst und sein mögliches Zurückprallen über den Totpunkt hinaus zurück in die Schließstellung der Kontakte vermieden wird.

Auf der Grundlage des oben beschriebenen Ausführungsbeispiels sind verschiedene Abwandlungen der erfindungsgemäßen Schaltwelleneinheit möglich. So zum Beispiel kann die aus den Stiften 19, den Federn 18 und den Gelenkelementen 23 bestehende Vorspannvorrichtung nur an dem einen Scheitel des S-förmigen Kontaktelements ausgebildet werden, in dem das andere Ende der jeweiligen am Stift 19 eingreifenden Feder 18 am Schaltwellenkörper 4 fest positioniert wird. Zur Vereinfachung der Fertigung des Kontaktelements kann zum Beispiel auf die zweite Stufe der Steuerkontur 25 verzichtet werden, falls die Belastungscharakteristika des betreffenden Leistungsschalters, in dem die Schaltwelleneinheit einzubauen ist, dies erlauben.

Eine Schaltwelleneinheit für einen Schalter hat ein auf einer Achse (3) drehbar gelagertes, S-förmig ausgebildetes Kontaktelement (2), das von einem im wesentlichen senkrecht zur Achse (3) wirkenden Vorspannelement (19) und durch ein von diesem betätigtes, im Bereich der Scheitel des Kontaktelements angreifendes Gelenkelement (23) in Schließrichtung und beim Überschreiten eines Totpunkts (A) in die Öffnungsrichtung beaufschlagbar ist. Das Kontaktelement (2) weist auf seiner dem Vorspannelement zugewandten Seite eine Steuerkontur (25; 28, 29) auf, die bei einer öffnenden Drehung des Kontaktelements (2) vor Erreichen des Totpunkts (A) mit dem Vorspannelement (19) in Eingriff bringbar ist (B).
(FIG. 1)

## Patentansprüche

1. Schaltwelleneinheit für einen Schalter mit einem auf einer Achse (3) drehbar gelagerten, S-förmig ausgebildeten Kontaktelement (2), das von einem Vorspannelement (19) und einem von diesem betätigten, im Bereich der Scheitel des Kontaktelements (2) angreifenden Gelenkelement (15) in Schließrichtung und beim Überschreiten eines Totpunkts in die Öffnungsrichtung beaufschlagbar ist,
wobei das Kontaktelement (2) auf seiner dem Vorspannelement (19) zugewandten Seite eine Steuerkontur (25) aufweist,
**dadurch gekennzeichnet, dass**
das Vorspannelement (19) Senkrecht zur Achse (3) wirkt und die Steuerkontur bei einer öffnenden Drehung des Kontaktelements (2) vor Erreichen des Totpunkts mit dem Vorspannelement (19) in Eingriff bringbar ist.

2. Schaltwelleneinheit nach Anspruch 1,
**dadurch gekennzeichnet, dass**
die Steuerkontur (25) eine Anhebungsstufe (28) aufweist, die eine Erhöhung des vom Vorspannelement (19) auf das Kontaktelement (2) ausgeübten Drehmoments bewirkt.

3. Schaltwelleneinheit nach Anspruch 2,
**dadurch gekennzeichnet, dass**
die Anhebungsstufe (28) so angeordnet ist, dass sie unmittelbar vor Erreichung des Totpunkts durch das Kontaktelement (2) mit dem Vorspannelement (19) in Eingriff bringbar ist.

4. Schaltwelleneinheit nach Anspruch 1,
**dadurch gekennzeichnet, dass**
die Steuerkontur (25) eine weitere zweite Anhebungsstufe (29) aufweist, die sich an die erste Anhebungsstufe (28) anschließt.

5. Schaltwelleneinheit nach Anspruch 4,
**dadurch gekennzeichnet, dass**
die zweite Anhebungsstufe (29) so angeordnet ist, dass sie erst nach Erreichung des Totpunkts durch das Kontaktelement (2) mit dem Vorspannelement (19) in Eingriff bringbar ist.

6. Schaltwelleneinheit nach einem der Ansprüche 1 bis 5,
**dadurch gekennzeichnet, dass**
die Vorspannelemente (19) als zwei Stifte ausgebildet sind, die durch zwei an ihren Enden angreifende Federn (18) gegeneinander gespannt sind und auf der Seite eines jeden Scheitels des Kontaktelements (2) in die mit Ausnehmungen (22) versehenen Enden jeweils eines Paars von Gelenkelementen (23) eingreifen, die mit ihren anderen Enden auf beiden Seiten des Kontaktelements (2) drehbar angebracht sind.

7. Schaltwelleneinheit nach Anspruch 6,
**dadurch gekennzeichnet, dass**
die Steuerkontur (25) nach jeder Anhebungsstufe (28; 29) Plateauabschnitte aufweist, die kein weiteres Auseinanderdrücken der Vorspannelemente (19) bewirken.

8. Schaltwelleneinheit nach Anspruch 4 oder 5,
**dadurch gekennzeichnet, dass**
die Gelenkelemente (23) paarweise auf einer das Kontaktelement (2) durchsetzenden Achse (21) abgestützt sind.

## Claims

1. Switch shaft unit for a switch with an S-shaped contact element (2), rotatably mounted on a spindle (3), which can be acted upon by a pre-tensioning element (19) and an articulated element (15) operated by this which acts in the area of the apex of the contact element (2) in the closing direction and, on passing a dead-centre point, in the opening direction,
whereby the contact element (2) has a control contour (25) on its side facing the pre-tensioning element (19),
**characterised in that**
the pre-tensioning element (19) acts perpendicular to the spindle (3) and the control contour can be brought to engage with the pre-tensioning element (19) before reaching the dead-centre point on an opening rotation of the contact element (2).

2. Switch shaft unit in accordance with claim 1,
**characterised in that**
the control contour (25) possesses a lifting step (28) which effects an increase in the torque exercised by the pre-tensioning element (19) on the contact element (2).

3. Switch shaft unit in accordance with claim 2,
**characterised in that**
the lifting step (28) is arranged so that it can be brought to engage with the pre-tensioning element (19) by the contact element (2) immediately before reaching the dead-centre point.

4. Switch shaft unit in accordance with claim 1,
**characterised in that**
the control contour (25) possesses an additional second lifting step (29) which follows on from the first lifting step (28).

5. Switch shaft unit in accordance with claim 4,
**characterised in that**
the second lifting step (29) is arranged in such a way that it can only be brought to engage with the pre-tensioning element (19) by the contact element (2) after reaching the dead-centre point.

6. Switch shaft unit in accordance with one of claims 1 to 5,
**characterised in that**
the pre-tensioning elements (19) are formed as two pins which are pressed together by two springs (18) acting on their ends and, on the side of each apex of the contact element (2), project into the ends of a pair of articulated elements (23) possessing recesses (22), the other ends of which are rotatably attached to both sides of the contact element (2).

7. Switch shaft unit in accordance with claim 6,
**characterised in that**
the control contour (25) possesses plateau sections after each lifting step (28; 29) which do not cause the pre-tensioning elements (19) to be pressed any further apart.

8. Switch shaft unit in accordance with claim 4 or 5,
**characterised in that**
the articulated elements (23) are supported in pairs on a spindle (21) passing through the contact element (2).

## Revendications

1. Unité d'arbre de commande pour un interrupteur comprenant, monté en rotation sur un axe (3), un élément de contact (2) qui a la forme d'un S et, par un élément de précontrainte (19) et par un élément articulé (15) actionné par le précédent et agissant dans la zone de la branche de l'élément de contact (2), peut être actionné dans le sens de fermeture et dans le sens d'ouverture quand est dépassé un point mort, cet élément de contact (2) présentant du côté en regard de l'élément de précontrainte (19) un contour de commande (25), **caractérisée en ce que** l'élément de précontrainte (19) agit perpendiculairement à l'axe (3), et le contour de commande, quand l'élément de contact effectue une rotation d'ouverture, peut être amené en prise avec l'élément de précontrainte (19) avant que le point mort soit atteint.

2. Unité d'arbre de commande selon la revendication 1, **caractérisée en ce que** le contour de commande (25) présente un gradin d'élévation (28) qui produit une augmentation du couple exercé par l'élément de précontrainte (19) sur l'élément de contact (2).

3. Unité d'arbre de commande selon la revendication 2, **caractérisée en ce que** le gradin d'élévation (28) est disposé de manière à pouvoir venir en prise avec l'élément de précontrainte (19) immédiatement avant que l'élément de contact (2) ait atteint le point mort.

4. Unité d'arbre de commande selon la revendication 1, **caractérisée en ce que** le contour de commande (25) présente un second gradin d'élévation (29) faisant suite au premier gradin (28).

5. Unité d'arbre de commande selon la revendication 4, **caractérisée en ce que** le second gradin d'élévation (29) est disposé de manière à pouvoir être amené en prise avec l'élément de précontrainte (19) seulement une fois que l'élément de contact (2) a atteint le point mort.

6. Unité d'arbre de commande selon une des revendications 1 à 5, **caractérisée en ce que** les éléments de précontrainte (19) sont constitués par deux tiges qui, par l'intermédiaire de deux ressorts (18) agissant sur leurs extrémités, sont en contrainte l'une par rapport à l'autre et, sur les côtés de chaque branche de l'élément de contact (2), sont en prise dans les extrémités présentant des évidements (22) d'une paire d'éléments d'articulation (23) qui, par leurs autres extrémités sont montées en rotation sur l'élément de contact (2), de part et d'autre de celui-ci.

7. Unité d'arbre de commande selon la revendication 6, **caractérisée en ce que** le contour de commande (25) présente, après chaque gradin d'élévation (28 ; 29), des parties de plateau qui ne produisent pas de poussée supplémentaire séparant les éléments de précontrainte (19).

8. Unité d'arbre de commande selon la revendication 4 ou 5, **caractérisée en ce que** les éléments d'articulation (23) sont en appui deux par deux sur un axe (21) traversant l'élément de contact (2).
